# EUROPÄISCHE PATENTSCHRIFT

(11) **EP 2 490 192 B1**
(45) Veröffentlichungstag und Bekanntmachung des Hinweises auf die Patenterteilung: **17.06.2015**
(21) Anmeldenummer: 12155739.1
(22) Anmeldetag: 16.02.2012
(51) Int. Cl.: G08B 13/191, G08B 29/22

(54) **Passiv-Infrarot-Bewegungsmelder mit einstellbarem Erfassungsbereich**
Passive infra-red motion sensor with adjustable detection range
Détecteur de mouvement infrarouge passif doté d'une zone de détection réglable

(30) Priorität: 18.02.2011 DE 102011011586
(43) Veröffentlichungstag der Anmeldung: 22.08.2012
(73) Patentinhaber: ABB AG, 68309 Mannheim (DE)
(72) Erfinder: Rümenapf, Peter, 44149 Dortmund (DE); Wiese, Michael, 42897 Remscheid (DE); Goldyn, Dirk, 58454 Witten (DE); Zapp, Robert, 58579 Schalksmühle (DE); Blomberg, Lothar, 59757 Arnsberg (DE)

(56) Entgegenhaltungen:
- DE-A1- 19 648 466
- US-A- 5 757 004

## Beschreibung

Die Erfindung betrifft einen Passiv-Infrarot-Bewegungsmelder mit einstellbarem Erfassungsbereich unter Betätigung mindestens eines innerhalb des Bewegungsmeldergehäuses montierten Stellelementes, welches als Reaktion auf eine Betätigung eine vorbestimmte Ortsveränderung eines PIR-Sensors relativ zum Bewegungsmeldergehäuse und zur am Bewegungsmeldergehäuse sitzenden Linse entlang eines vorbestimmten Einstellweges bewirkt.

Aus der EP 1 847 972 B1 ist ein Infrarot-Bewegungssensor mit einer in einem Sensorgehäuse aufgenommenen und optisch mit einer Linseneinheit zusammenwirkenden, infrarotempfindlichen und zum Ausgeben eines elektronischen Bewegungserfassungssignals ausgebildeten Sensoreinheit bekannt. Der Infrarot-Bewegungssensor weist Mittel zur Veränderung und/oder Einstellung eines Erfassungsbereiches, insbesondere einer maximalen und/oder minimalen wirksamen Erfassungsentfernung auf, die zur Veränderung oder Einstellung des Erfassungsbereiches ein manuell betätigbares, im Gehäuse gelagertes Stellelement aufweisen. Das Stellelement bewirkt als Reaktion auf eine Betätigung eine vorbestimmte Ortsveränderung der Sensoreinheit im Sensorgehäuse relativ zum Sensorgehäuse und zur am Sensorgehäuse sitzenden Linseneinheit entlang eines vorbestimmten bogenförmigen Einstellweges. Der Einstellweg verläuft zumindest abschnittsweise kreisbogenförmig, elliptisch, parabolisch oder hyperbolisch. Die Ortsveränderung ist eine bevorzugt kontinuierliche oder stufenweise einstellbare Verschiebung der Sensoreinheit entlang des Bogens.

Aus der US 5 757 004 A1 ist ein Passiv-Infrarot-Bewegungsmelder mit einstellbarem Erfassungsbereich und aus der DE 196 48 466 A1 ist ein Überwachungsgerät mit einem Infrarot-Sensor und einer optischen Fokussiereinrichtung bekannt.

Allgemein bekannte Bewegungsmelder haben in der Regel einen Erfassungswinkel gleich oder größer als 180°. In vielen Fällen werden diese großen Erfassungswinkel und die damit realisierbaren großen Erfassungsbereiche überhaupt nicht benötigt. Im Gegenteil, ein großer Erfassungswinkel ist vielfach sogar störend, da er zur Erzeugung von unerwünschten Bewegungserfassungssignalen in nicht interessierenden Randbereichen des Erfassungsbereiches führt. Aus diesem Grund ist es üblich, die nicht benötigten Segmente der Linse mit einer IR-undurchlässigen Folie abzukleben. Durch das Abkleben der nicht benötigten Segmente liegt dann in einem Bewegungsmelder mit einer einen großen Erfassungsbereich ermöglichenden und damit relativ teuren Sensorik ein großer Teil der Sensorik-Möglichkeiten brach und wird überhaupt nicht genutzt.

Der Erfindung liegt die Aufgabe zugrunde, einen optimierten Passiv-Infrarot-Bewegungsmelder mit einstellbarem Erfassungsbereich anzugeben.

Diese Aufgabe wird in Verbindung mit den Merkmalen des Oberbegriffes des Anspruchs 1 erfindungsgemäß dadurch gelöst, dass ein PIR-Sensor auf einer vertikalen Ebene geradlinig längsverschiebbar angeordnet ist.

In weiterer Ausgestaltung kann ein PIR-Sensor mit einem Erfassungsbereich von vorzugsweise 70° eingesetzt sein, welcher zusätzlich auf einer horizontalen Ebene geradlinig längsverschiebbar angeordnet ist, wobei die Einstellungen der horizontalen Verschiebung und der vertikalen Verschiebung unabhängig voneinander erfolgen.

Zweckmäßig ist mindestens eine per Stellschraube betätigbare Exzenter- oder Zahnkranz-Zahnstangen-Konfiguration für die vertikale und/oder horizontale PIR-Sensor-Verschiebung vorgesehen.

Die mit der Erfindung erzielbaren Vorteile bestehen insbesondere darin, dass durch die vertikale Verschiebbarkeit des Sensors der Erfassungsbereich verändert werden kann, wodurch eine optimale Anpassung an den Einsatzort ohne das übliche Abkleben der Linsen gegeben ist. Weiter kann der Bewegungsmelder mit einer einen relativ kleinen Erfassungsbereich von vorzugsweise 70° ermöglichenden und damit sehr einfachen und preiswerten Sensorik ausgerüstet werden kann, d. h. mit einem Minimum an Sensorik. Durch geradlinige Verschiebung des PIR-Sensors innerhalb des Bewegungsmeldergehäuses wird aus einem großen möglichen Erfassungsbereich von mehr als 180° ein kleinerer gewünschter Erfassungsbereich ausgewählt und festgelegt. Mit anderen Worten erlaubt diese Längsverschiebbarkeit eine Positionierung des gewünschten Erfassungsbereiches innerhalb eines wesentlich größeren Gesamtbereichs. Dies ist vorteilhaft ohne mechanische Verstellung des Bewegungsmeldergehäuses möglich. Am Passiv-Infrarot-Bewegungsmelder sind von außen keine sichtbaren mechanischen Gelenke erforderlich. Die Sensorpositionierung wird bei der Montage auf den im konkreten Anwendungsfall wirklich benötigten, optimalen Erfassungsbereich eingestellt.

Die Erfindung wird nachstehend an Hand der in der Zeichnung dargestellten Ausführungsbeispiele erläutert. Es zeigen:
- Fig. 1: eine perspektivische Sicht in den Innenraum eines "aufgeschnittenen" Passiv-Infrarot-Bewegungsmelders,
- Fig. 2: eine perspektivische Sicht durch die Linse in den Innenraum eines Passiv-Infrarot-Bewegungsmelders,
- Fig. 3: eine Ausführungsform mit vertikaler Verschiebbarkeit des PIR-Sensors,
- Fig. 4: die durch horizontale Verschiebung des PIR-Sensors einstellbaren unterschiedlichen Erfassungsbereiche des Passiv-Infrarot-Bewegungsmelders,
- Fig. 5: die durch vertikale Verschiebbarkeit des PIR-Sensors einstellbaren unterschiedlichen Erfassungsbereiche des Passiv-Infrarot-Bewegungsmelders.

In Fig. 1 ist eine perspektivische Sicht in den Innenraum eines "aufgeschnittenen" Passiv-Infrarot-Bewegungsmelders dargestellt. Es ist ein innerhalb eines Bewegungsmeldergehäuses 1 angeordneter PIR-Sensor (Passiv-Infrarot) 3 zu erkennen, welcher auf einer Leiterplatte/Montageplatte 4 montiert ist und über eine vorgeschaltete Linse (Fresnellinse) 2 Infrarot-Strahlung empfangen kann. Die Leiterplatte/Montageplatte 4 wird mittels einer Führung 5 für horizontale, geradlinige Verschiebung des PIR-Sensors 5 beweglich befestigt, wobei der horizontale Verschiebungsbereich X durch einen Pfeil gekennzeichnet ist.

In Fig. 2 ist eine perspektivische Sicht durch die Linse 2 in den Innenraum des Bewegungsmeldergehäuses 1 eines Passiv-Infrarot-Bewegungsmelders dargestellt. Es ist die Frontseite der Leiterplatte/Montageplatte 4 mit daran befestigtem PIR-Sensor 3 zu erkennen. Dabei ist die Leiterplatte/Montageplatte 4 bei dieser Ausführungsform horizontal und vertikal verschiebbar, also insgesamt doppelt verstellbar,
- was durch die Führung 5 für horizontale, geradlinige Verschiebung des PIR-Sensors 3 ermöglicht wird, wodurch ein horizontaler Verschiebungsbereich X des PIR-Sensors 3 definiert wird,
- und was durch die Führung 6 für vertikale, geradlinige Verschiebung des PIR-Sensors 3 ermöglicht wird, wodurch ein vertikaler Verschiebungsbereich Y des PIR-Sensors 3 definiert wird.

Als Stellelement 7 für die vertikale PIR-Sensor-Verschiebung ist eine Verstellschraube gezeigt, welche einen Zahnkranz aufweist, der in eine mit der Leiterplatte/Montageplatte 4 respektive mit der Führung 5 verbundene Zahnstange eingreift. Durch Betätigung der Stellschraube 7 lässt sich die gewünschte vertikale Position des PIR-Sensors 3 einstellen. Eine gleichartige, per Stellschraube betätigbare Zahnkranz-Zahnstangen-Konfiguration ist auch für die horizontale PIR-Sensor-Verschiebung einsetzbar.

In Fig. 3 ist eine Ausführungsform mit vertikaler Verschiebbarkeit des PIR-Sensors dargestellt. Im rechten Abschnitt der Figur ist das Bewegungsmeldergehäuse 1 mit auf der Leiterplatte/Montageplatte 4 montiertem PIR-Sensor 3 zu erkennen, wobei eine Stellscheibe 8 an ihrer Frontseite mit einer für einen Werkzeugeingriff (z. B. Schraubendreher) geeigneten Einstellnut ("Schlitz") 11 skizziert ist. Im linken Abschnitt der Figur ist in Form einer "Explosionszeichnung" gezeigt, dass die Stellscheibe 8 an ihrer Rückseite mit einem Exzenterzapfen 10 versehen ist, welcher in ein Langloch 12 der Leiterplatte/Montageplatte 4 eingreift, wodurch bei Drehung der Stellscheibe 8 - z. B. durch Eingriff eines Schraubendrehers in die Einstellnut 11 - eine Bewegung der Leiterplatte/Montageplatte 4 (inklusive des darauf montierten PIR-Sensors 3) innerhalb des vertikalen Verschiebungsbereichs Y erfolgt. Im mittleren Abschnitt der Figur ist ein vorzugsweise am Bewegungsmeldergehäuse 1 befestigtes (z. B. angeformtes) Federelement 13 skizziert, welches federnd in Rastungen 9 am Außenumfang der Stellscheibe 8 eingreift, wodurch ein Fixieren einer per Drehung eingestellten aktuellen Position der Stellscheibe 8 vorgenommen wird.

In Fig. 4 sind die durch horizontale Verschiebung des PIR-Sensors einstellbaren unterschiedlichen Erfassungsbereiche des Passiv-Infrarot-Bewegungsmelders dargestellt. Es sind beispielhaft drei unterschiedliche Positionen des PIR-Sensors 3 dargestellt, nämlich eine erste (linke) Endposition A des horizontalen Verschiebungsbereichs, eine Mittelposition B des horizontalen Verschiebungsbereichs und eine zweite (rechte) Endposition C des horizontalen Verschiebungsbereichs. Der Erfassungswinkel α des PIR-Sensors 3 beträgt vorzugsweise 70°. Die Entfernung vom PIR-Sensor 3 zur betrachteten Ebene beträgt D. Wie gut zu erkennen ist, ergeben sich für die einzelnen Positionen A, B, C des PIR-Sensors 3 unterschiedliche Erfassungsbereiche, nämlich
- ein mit strichpunktiertem Linienzug skizzierter wirksamer Erfassungsbereich zwischen einer ersten (linken) Grenze A1 und einer zweiten (rechten) Grenze A2 bei horizontaler Verschiebung des PIR-Sensors 3 in die erste (linke) Endposition A,
- ein mit durchgezogenem Linienzug skizzierter wirksamer Erfassungsbereich zwischen einer ersten (linken) Grenze B1 und einer zweiten (rechten) Grenze B2 bei horizontaler Verschiebung des PIR-Sensors 3 in die Mittenposition B,
- ein mit gestricheltem Linienzug skizzierter wirksamer Erfassungsbereich zwischen einer ersten (linken) Grenze C1 und einer zweiten (rechten) Grenze C2 bei horizontaler Verschiebung des PIR-Sensors 3 in die zweite (rechte) Endposition C,

In gleicher Art und Weise ergeben sich unterschiedliche wirksame Erfassungsbereiche bei vertikaler Verschiebung des PIR-Sensors 3.

Zur Einstellung des im konkreten Anwendungsfall gewünschten Erfassungsbereichs wird der Passiv-Infrarot-Bewegungsmelder zunächst am gewünschten Ort montiert, z. B. an einer Hauswand. Danach werden die Stellelemente für die PIR-Sensor-Verschiebung - siehe z. B. Stellelement 7 - betätigt, bis der gewünschte Erfassungsbereich eingestellt ist. Um diese Stellelemente betätigen zu können, kann es zuvor erforderlich sein, die Linse 2 zu demontieren. Nach Einstellung des gewünschten Erfassungsbereichs wird die Linse 2 wiederum montiert.

Die sich durch Verschiebung des PIR-Sensors 3 in der vertikalen und gegebenenfalls auch in der horizontalen Ebene einstellenden verschlechterten optischen Eigenschaften des Passiv-Infrarot-Bewegungsmelders können unberücksichtigt bleiben, weil bei geringerer Erfassungsreichweite auch nur eine geringere Empfindlichkeit nötig ist.

In Fig. 5 sind die durch vertikale Verschiebbarkeit des PIR-Sensors einstellbaren unterschiedlichen Erfassungsbereiche des Passiv-Infrarot-Bewegungsmelders dargestellt. Es sind beispielhaft drei unterschiedliche Positionen des PIR-Sensors 3 dargestellt, nämlich eine obere Endposition E des vertikalen Verschiebungsbereichs, eine Mittelposition F des vertikalen Verschiebungsbereichs und eine untere Endposition G des vertikalen Verschiebungsbereichs. Dementsprechend ergeben sich
- bei der unteren Endposition G eine Entfernung D1 des PIR-Sensors 3 von der zu betrachtetenden Ebene - siehe den durchgezogenen Linienzug und den hierdurch definierten "großen" Erfassungsbereich,
- bei der Mittenposition F eine Entfernung D2 des PIR-Sensors 3 von der zu betrachtetenden Ebene - siehe den strichpunktierten Linienzug und den hierdurch definierten "mittleren" Erfassungsbereich,
- bei der oberen Endposition E eine Entfernung D3 des PIR-Sensors 3 von der zu betrachtetenden Ebene - siehe den gestrichelten Linienzug und den hierdurch definierten "kleinen" Erfassungsbereich.

### Bezugszeichenliste

- 1: Bewegungsmeldergehäuse
- 2: Linse (Fresnellinse)
- 3: PIR-Sensor (Passiv-Infrarot)
- 4: Leiterplatte/Montageplatte
- 5: Führung für horizontale, geradlinige Verschiebung des PIR-Sensors
- 6: Führung für vertikale, geradlinige Verschiebung des PIR-Sensors
- 7: Stellelement für PIR-Sensor-Verschiebung, z. B. Stellschraube
- 8: Stellscheibe
- 9: Rastungen der Stellscheibe 8
- 10: Exzenterzapfen der Stellscheibe 8
- 11: Einstellnut der Stellscheibe 8 (für Werkzeugeinriff) für Stellscheiben-Einstellung
- 12: Langloch der Leiterplatte 4 für Eingriff des Exzenterzapfens 10
- 13: Federelement zur Fixierung der Stellscheiben-Einstellung

- A: erste (linke) Endposition des PIR-Sensors 3 bei der horizontalen Verschiebung
- A1: erste Grenze des wirksamen Erfassungsbereichs bei horizontaler Verschiebung des PIR-Sensors 3 in die erste Endposition A
- A2: zweite Grenze des wirksamen Erfassungsbereichs bei horizontaler Verschiebung des PIR-Sensors 3 in die erste Endposition A
- B: Mittenposition des PIR-Sensors 3 bei der horizontalen Verschiebung
- B1: erste Grenze des wirksamen Erfassungsbereichs bei horizontaler Verschiebung des PIR-Sensors 3 in die Mittenposition B
- B2: zweite Grenze des wirksamen Erfassungsbereichs bei horizontaler Verschiebung des PIR-Sensors 3 in die Mittenposition B
- C: zweite (rechte) Endposition des PIR-Sensors 3 bei der horizontalen Verschiebung
- C1: erste Grenze des wirksamen Erfassungsbereichs bei horizontaler Verschiebung des PIR-Sensors 3 in die zweite Endposition B
- C2: zweite Grenze des wirksamen Erfassungsbereichs bei horizontaler Verschiebung des PIR-Sensors 3 in die zweite Endposition B
- D: Entfernung des PIR-Sensors 3 von der betrachteten Ebene
- E: obere Endposition des PIR-Sensors 3 bei der vertikalen Verschiebung
- F: Mittenposition des PIR-Sensors 3 bei der vertikalen Verschiebung
- G: untere Endposition des PIR-Sensors 3 bei der vertikalen Verschiebung
- α: Erfassungswinkel des PIR-Sensors 3
- X: horizontaler Verschiebungsbereich
- Y: vertikaler Verschiebungsbereich

## Patentansprüche

1. Passiv-Infrarot-Bewegungsmelder mit einstellbarem Erfassungsbereich unter Betätigung mindestens eines innerhalb des Bewegungsmeldergehäuses (1) montierten Stellelementes, welches als Reaktion auf eine Betätigung eine vorbestimmte Ortsveränderung eines auf einer Leiterplatte/Montageplatte (4) montierten PIR-Sensors (3) relativ zum Bewegungsmeldergehäuse (1) und zur am Bewegungsmeldergehäuse (1) sitzenden Linse (2) entlang eines vorbestimmten Einstellweges bewirkt, wobei der PIR-Sensor (3) auf einer vertikalen Ebene geradlinig längsverschiebbar angeordnet ist, wobei mindestens eine per Stellschraube betätigbare Exzenter-Konfiguration für die vertikale und/oder horizontale PIR-Sensor-Verschiebung vorgesehen ist und wobei eine Stellscheibe (8) an ihrer Rückseite mit einem Exzenterzapfen (10) versehen ist, welcher in ein Langloch (12) der Leiterplatte/Montageplatte (4) eingreift, wodurch bei Drehung der Stellscheibe (8) eine Bewegung der Leiterplatte/Montageplatte (4) inklusive des darauf montierten PIR-Sensors (3) innerhalb des vertikalen Verschiebungsbereichs (Y) erfolgt, wobei die Leiterplatte/Montageplatte (4) mit dem montiertem PIR-Sensor (3) vertikal mittels einer die Leiterplatte/Montageplatte (4) aufnehmenden ersten Führung (6) vertikal, geradlinig verschiebbar ist, und dadurch der vertikaler Verschiebungsbereich (Y) des PIR-Sensors (3) definiert wird, **dadurch gekennzeichnet, dass** die Leiterplatte/Montageplatte (4) mit dem montiertem PIR-Sensor (3) horizontal mittels einer die Leiterplatte/Mantageplatte (4) aufnehmenden zweiten Führung (5) horizontal, gradlinig verschiebbar ist und dadurch ein horizontaler Verschiebungsbereich (X) des PIR-Sensors (3) definiert wird, und ein Federelement (13) am Bewegungsmeldergehäuse (1) befestigt ist, welches federnd in Rastungen (9) am Außenumfang der Stellscheibe (8) eingreift, wodurch ein Fixieren einer per Drehung eingestellten aktuellen Position der Stellscheibe (8) vorgenommen wird und dass die Stellscheibe (8) an ihrer Frontseite eine für einen Werkzeugeingriff geeignete Einstellnut (11) aufweist.

2. Passiv-Infrarot-Bewegungsmelder nach Anspruch 1, **dadurch gekennzeichnet, dass** der PIR-Sensor (3) mit einem Erfassungsbereich von vorzugsweise 70° eingesetzt ist, welcher zusätzlich auf einer horizontalen Ebene geradlinig längsverschiebbar angeordnet ist, wobei die Einstellungen der horizontalen Verschiebung und der vertikalen Verschiebung unabhängig voneinander erfolgen.

## Claims

1. Passive infrared motion detector with an adjustable detection range in response to the actuation of at least one actuating element, which is mounted inside the motion detector housing (1) and, as a reaction to an actuation, brings about a predetermined change in location along a predetermined adjustment path of a PIR sensor (3) mounted on a printed circuit board/mounting plate (4) in relation to the motion detector housing (1) and in relation to the lens (2) fitted on the motion detector housing (1), wherein the PIR sensor (3) is arranged longitudinally displaceably in a rectilinear manner on a vertical plane, wherein at least one eccentric configuration that can be actuated by an actuating screw is provided for the vertical and/or horizontal PIR sensor displacement and wherein an adjusting disc (8) is provided on its rear side with an eccentric pin (10), which engages in a slot (12) of the printed circuit board/mounting plate (4), whereby a movement of the printed circuit board/mounting plate (4) including the PIR sensor (3) mounted on it takes place within the vertical displacement range (Y) when there is rotation of the adjusting disc (8), wherein the printed circuit board/mounting plate (4) with the mounted PIR sensor (3) is vertically displaceable in a rectilinear manner vertically by means of a first guide (6), receiving the printed circuit board/mounting plate (4), and the vertical displacement range (Y) of the PIR sensor (3) is thereby defined, **characterized in that** the printed circuit board/mounting plate (4) with the mounted PIR sensor (3) is horizontally displaceable in a rectilinear manner horizontally by means of a second guide (5), receiving the printed circuit board/mounting plate (4), and a horizontal displacement range (X) of the PIR sensor (3) is thereby defined, and a spring element (13) is fastened to the motion detector housing (1), which element engages in a resilient manner in notches (9) on the outer circumference of the adjusting disc (8), whereby fixing of a current position of the adjusting disc (8) adjusted by rotation is performed and **in that** the adjusting disc (8) has on its front side an adjusting groove (11) suitable for the engagement of a tool.

2. Passive infrared motion detector according to Claim 1, **characterized in that** the PIR sensor (3) is used with a detection range of preferably 70°, which is additionally arranged longitudinally displaceably in a rectilinear manner on a horizontal plane, wherein the adjustments of the horizontal displacement and the vertical displacement take place independently of one another.

## Revendications

1. Détecteur de mouvement infrarouge passif comprenant une zone de détection réglable par actionnement d'au moins un actionneur monté à l'intérieur du boîtier de détecteur de mouvement (1), lequel actionneur, en réaction à un actionnement, provoque un changement de lieu prédéterminé d'un capteur PIR (3) monté sur une carte à circuits imprimés/plaque de montage (4) par rapport au boîtier de détecteur de mouvement (1) et à une lentille (2) reposant sur le boîtier de détecteur de mouvement (1) le long d'une course de réglage prédéterminée, le capteur PIR (3) étant disposé de manière déplaçable longitudinalement en ligne droite sur un plan vertical, au moins une configuration excentrique pouvant être actionnée par vis de réglage pour le déplacement vertical et/ou horizontal du capteur PIR étant prévue et un disque de réglage (8) étant pourvu au niveau de son côté arrière d'un tourillon excentrique (10) qui vient en prise dans un trou oblong (12) de la carte à circuits imprimés/plaque de montage (4), de sorte que lors de la rotation du disque de réglage (8), un déplacement de la carte à circuits imprimés/plaque de montage (4) conjointement avec le capteur PIR (3) monté sur celle-ci se produise à l'intérieur de la plage de déplacement vertical (Y), la carte à circuits imprimés/plaque de montage (4) avec le capteur PIR monté (3) pouvant être déplacée en ligne droite verticalement au moyen d'un premier guide (6) recevant la carte à circuits imprimés/plaque de montage (4), et la plage de déplacement vertical (Y) du capteur PIR (3) étant ainsi définie, **caractérisé en ce que** la carte à circuits imprimés/plaque de montage (4) peut être déplacée horizontalement et en ligne droite avec le capteur PIR monté (3) au moyen d'un deuxième guide (5) recevant la carte à circuits imprimés/plaque de montage (4), et de ce fait une plage de déplacement horizontal (X) du capteur PIR (3) est définie, et un élément de ressort (13) est fixé au boîtier de détecteur de mouvement (1), lequel vient en prise de manière élastique dans des crans (9) sur la périphérie extérieure du disque de réglage (8), de sorte qu'une fixation d'une position actuelle du disque de réglage (8) ajustée par rotation soit effectuée, et **en ce que** le disque de réglage (8) présente, au niveau de son côté avant, une rainure d'ajustement (11) appropriée pour l'engagement d'un outil.

2. Détecteur de mouvement infrarouge passif selon la revendication 1, **caractérisé en ce que** le capteur PIR (3) est utilisé avec une plage de détection de 70° de préférence, qui est disposée en outre de manière déplaçable longitudinalement en ligne droite sur un plan horizontal, les ajustements du déplacement horizontal et du déplacement vertical s'effectuant indépendamment l'un de l'autre.
